# EUROPÄISCHE PATENTSCHRIFT

(11) **EP 3 301 223 B1**
(45) Veröffentlichungstag und Bekanntmachung des Hinweises auf die Patenterteilung: **08.04.2020**
(21) Anmeldenummer: 17001591.1
(22) Anmeldetag: 26.09.2017
(51) Int. Cl.: E01C 23/082, E01C 23/088, E02F 3/76, E02F 3/78, E02F 3/96

(54) **VORRICHTUNG ZUM SANIEREN UND PROFILIEREN VON BESCHÄDIGTEN WASSERGEBUNDENEN WEGDECKEN**
DEVICE FOR RECONDITIONING AND PROFILING DAMAGED WATER BOUND COVERINGS
DISPOSITIF D'ASSAINISSEMENT ET DE PROFILAGE DE REVÊTEMENTS ROUTIERS ENDOMMAGÉS LIÉS À L'EAU

(30) Priorität: 30.09.2016 DE 102016011745
(43) Veröffentlichungstag der Anmeldung: 04.04.2018
(73) Patentinhaber: Lagger, Florian, 5215 Achenkirch (AT)
(72) Erfinder: Lagger, Florian, 5215 Achenkirch (AT)
(74) Vertreter: Flosdorff, Jürgen

(56) Entgegenhaltungen:
- EP-A1- 1 645 690
- WO-A1-2008/031214
- US-A- 1 402 148
- US-A- 1 883 404
- US-A- 3 693 722
- US-A1- 2014 147 207

## Beschreibung

Die Erfindung betrifft eine Vorrichtung zum Sanieren und Profilieren von beschädigten wassergebundenen Wegdecken, die an ein Trägerfahrzeug montierbar ist.

Wassergebundene Wegdecken bestehen im allgemeinen aus einem Gemisch von Natursteinmaterial unterschiedlicher Körnung, die von grobem Schotter bis zu feinem Sand oder Schluff reicht. Diese Mischung führt dazu, dass wassergebundene Fahrbahndecken wasserdurchlässig sind, so dass eine Bodenversiegelung vermieden ist. Meist haben solche Wegdecken ein bestimmtes Profil. In den meisten Fällen handelt es sich um ein Dachprofil, bei dem das Wasser links und rechts in einen Wassergraben ablaufen kann, oder der ganze Weg hängt nach einer Seite, so dass das Wasser zu dieser Seite abrinnen kann. Durch das Befahren des Weges mit Fahrzeugen wandert das Wegematerial dann zu den Außenseiten des Weges, was durch Niederschlag unterstützt wird. Mit der Zeit bilden sich Spurrinnen, die verhindern, dass das Wasser nach außen ablaufen kann, das statt dessen entlang der Spurrillen läuft. Hierdurch erhöht sich bei entsprechendem Gefälle die Fließgeschwindigkeit, was den Abtrag von Wegematerial weiter erhöht. Dies kann so weit gehen, dass die Wegdecke mit normalen Personenkraftwagen nicht mehr befahrbar ist.

Die US 3 693 722 A offenbart eine drehbare Walze mit Vorsprüngen, die nicht dazu geeignet sind, Wegematerial abzuschaben, sondern die obere Schicht aufzureißen.

Das dahinter angeordnete Schild dient nicht der Rückverdichtung, sondern ebenfalls dem Abtragen von Erde, wie in Spalte 7, Zeilen 41 bis 46, der Druckschrift angegeben ist.

Auch der Scarifire der US 1 883 404 A bricht die obere harte Schicht des Weges auf. Auch hier findet kein Abrieb an der Wegoberfläche statt. Es bildet sich eine lose Schicht, die auf einer Basis aus hartem Material liegt (Spalte 4, Zeilen 24 bis 35 der Druckschift). Die aufgerissene Schicht kann durch das nachfolgende Schild nicht verdichtet werden.

Die EP 1 645 690 A1 offenbart eine Vorrichtung zum Sanieren und Herstellen von tragfähigen Oberflächen, die eine Rüttelwalze aufweist, die das von einer Fräse aufgerissene Material verdichtet.

Auch die Maschine der US 2014/147207 A1 reißt die oberste Schicht eines Weges auf, wobei das beispielsweise in Figur 11 dargestellte Schild nicht zum Verdichten des losgelösten Materials geeignet ist.

Die WO 2008/031214 A1 offenbart eine Walze mit spiralförmigen Schneidkanten, hinter der eine glatte Walze abläuft.

Der vorliegenden Erfindung liegt die Aufgabe zugrunde, eine Vorrichtung anzugeben, mit der Schäden (gebildete Spurrinnen) wirkungsvoll behoben werden können.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, dass die Vorrichtung eine gegenläufig zur Fahrtrichtung des Trägerfahrzeugs drehbare Walze aufweist, an deren Außenumfang Mitnehmervorsprünge angebracht sind, die bei Auflage auf einer Wegdecke Wegematerial abschaben. Bei den Mitnehmervorsprüngen handelt es sich um Leisten, die sich wenigstens über einen Teil der Länge der Walze erstrecken, wobei bevorzugt ist, dass sie über die gesamte Länge durchgehen.

Die Walze besteht aus einem Stahlrohr, das einen Außendurchmesser von etwa 350 mm haben kann, ohne dass die Erfindung hierauf beschränkt ist. Auf den Umfang des Stahlrohres können 15 bis 20, vorzugsweise 17 Leisten aus einem Verschleißstahl durchgängig aufgeschweißt sein, wobei auf der vorderen Kante jeder Leiste eine Schweißraupe aus einem verschleißfesten Schweißdraht aufgezogen sein kann. Hierdurch wird zum einen die Walze vor Verschleiß geschützt und zum anderen der Abtrag von Wegematerial erhöht.

Alternativ können die Leisten aufgeschraubt, aufgesteckt oder aufgeklemmt sein und Hartstoffe aus Hartmetall oder Diamant beinhalten. Die Leisten können auch ein geeignetes Profil aufweisen.

Die Walze wird von dem Trägerfahrzeug angetrieben, das einen Wellenabtrieb hat, der über ein Getriebe mit der Walze verbunden ist.

Die gegenläufig zur Fahrtrichtung drehende Walze schabt Wegematerial ab und schiebt das Material vor sich her, das dabei alle Hohlräume zwischen der Wegdecke und der Walze füllt, so dass wieder eine ebene Fahrbahnoberfläche entsteht.

Weiter sieht die Erfindung vor, dass die Walze in einem Rahmen gelagert ist, der über ein Gestänge an einer Grundplatte angelenkt ist, die an dem Trägerfahrzeug befestigbar ist. Dabei ist es bevorzugt, dass die Vorrichtung hinten an einem Traktor befestigt wird, vorzugsweise an einem Hubgerüst des Traktors. Die Vorrichtung kann aber auch zwischen den Achsen eines Trägerfahrzeugs oder an dessen Front montiert werden, so dass die Vorrichtung auch mit einem LKW, Unimog oder ähnlichem Fahrzeug kombiniert werden kann.

Weiter sieht die Erfindung vor, dass der Rahmen, in dem die Walze gelagert ist, in beide Richtungen um eine mittige vertikale Achse schwenkbar ist, so dass die Walze in einem Winkel zur Querrichtung der Wegdecke angeordnet ist. Bevorzugt kann die Walze auf diese Weise in einer horizontalen Ebene um bis zu 35°, vorzugsweise 29°, in beiden Richtungen verstellt werden. Hierdurch ist es möglich, Wegematerial von dem einen oder dem anderen Randbereich der Wegdecke abzuschaben und zur Wegmitte zu führen, was dazu beiträgt, dass über die gesamte Breite der Wegdecke alle Hohlräume zwischen der Wegdecke und der Walze aufgefüllt werden können.

Außerdem sieht die Erfindung vor, dass der Rahmen mit der Walze in beiden Richtungen um eine mittige horizontale Achse schwenkbar ist, so dass die Walze eine seitliche Neigung gegenüber der Horizontalen erhält. Diese seitliche Neigung kann in beiden Richtungen bis zu einem Winkel von 20°, vorzugsweise 10°, betragen. Dies ermöglicht es, gezielt Material von den seitlichen Rändern abzutragen und - bevorzugt kombiniert mit dem oben erwähnten seitlichen Verschwenken - in dem Bereich der Wegmitte aufzutragen, wodurch der Weg das gewünschte Profil, beispielsweise ein dachförmiges Profil erhalten kann.

Zum Verschwenken der Walze in der horizontalen und/oder vertikalen Richtung können zwischen der Grundplatte und dem wenigstens einen Rahmen im wesentlichen horizontale und vertikale Paare von Kolben/Zylindereinheiten vorgesehen sein, die zwischen dem Rahmen und der Grundplatte angeordnet sind. Dabei handelt es sich bevorzugt um jeweils zwei Hydraulikzylinder für jede der drei Bewegungen der Vorrichtung, d.h. für die beiden oben erwähnten Schwenkbewegungen und eine weiter unten beschriebene Hubbewegung.

Außerdem sieht die Erfindung vor, dass eine Planiereinrichtung in Fahrtrichtung hinter der Walze derart mit dem Rahmen verbunden ist, dass die Planiereinrichtung gemeinsam mit dem Rahmen in der horizontalen und der vertikalen Ebene schwenkbar ist. Dabei ist die Planiereinrichtung aber gegenüber der Walze vorzugsweise hydraulisch anhebbar und absenkbar.

Die Planiereinrichtung ist bevorzugt ein Planierschild. Das Planierschild hat zweckmäßigerweise eine ebene Auflagefläche.

Ohne die Planiereinrichtung würde die Walze mit dem gesamten Gewicht der Vorrichtung auf der Wegdecke aufliegen, was den Nachteil hätte, dass bei lockeren Wegdecken zuviel Material abgetragen würde und dass allgemein ein sehr hohes Antriebsdrehmoment der Walze erforderlich wäre. Dies ist durch die Planiereinrichtung vermieden, weil diese mit einem stufenlos verstellbaren Druck auf den Boden drückt und damit das Gewicht, mit dem die Walze auf der Wegdecke aufliegt, verringert. Der stufenlos verstellbare Druck kann wiederum hydraulisch aufgebracht werden. Mit dieser Ausbildung kann die Abtragsleistung der Walze über ein hydraulisches Druckregelventil stufenlos verstellt werden, wobei zudem das von der Walze verteilte Material von dem bevorzugt vorgesehenen Planierschild geglättet und rückverdichtet wird.

Die hydraulische Verstellbarkeit der Höhe die Planiereinrichtung ermöglicht es zudem, dass die Abschab-Walze vom Boden abgehoben wird und das gesamte Gewicht der Vorrichtung über die Planiereinrichtung auf den Boden wirkt. Damit kann eine saubere, glatte Wegoberfläche hergestellt werden. Wenn die hierbei erfolgte Verdichtung zu gering ist, kann ein Plattenverdichter an der Front des Trägerfahrzeugs angebracht werden. Die Planiereinrichtung kann in einer alternativen Ausführungsform durch eine frei drehbare Walze gebildet sein.

Wenn die Vorrichtung nicht eingesetzt werden soll, kann sie einfach mit dem Hubgerüst des Trägerfahrzeugs angehoben und in eine Mittelstellung gebracht werden, in der das Trägerfahrzeug normal auf einer Straße gefahren werden kann. Die erfindungsgemäße Vorrichtung bringt vielerlei Vorteile mit sich:
- verwachsenes Feinmaterial vom Wegrand, das durch Wurzeln fast schon verfilzt ist, wird sauber aufgemischt und mit grobem Wegematerial sauber vermischt;
- generell gute Vermischung des abgetragenen Materials und gute Einbettung von größeren Steinen in die Wegedecke;
- durch den großen Durchmesser der Walze entsteht ein relativ flacher Einlaufwinkel, wodurch die Walze über größere Steine leicht hinweg gleiten kann, anstatt sie auszureißen;
- größere Steine oder Felsköpfe, die in die Wegdecke hineinragen, werden beim Übergleiten der Walze immer etwas abgeschürft oder sie zerbröckeln. Dadurch wird der Weg natürlich immer feiner und störende Felsköpfe verschwinden mit der Zeit ganz von der Fahrbahnoberfläche;
- da der Seitenwinkel und die Neigung nur am Beginn eingestellt werden müssen und sich die Höhe über die Schwimmstellung des Trägerfahrzeugs und die gleitende Walze regelt, kann relativ schnell und ohne nachzusteuern gefahren werden;
- das nötige Drehmoment für den Betrieb der Maschine ist relativ gering, so kann die Maschine bereits mit 90 PS Traktoren betrieben werden;
- da die Abtragsleistung der Maschine über mehrere Parameter wie dem Anpressdruck der Walze, Drehzahl Walze und der Fahrgeschwindigkeit von einer relativ kleinen bis hin zu einer großen Abtragleistung verstellt werden kann, ist es möglich, die Maschine bei vielen unterschiedlichen Wegezuständen wirtschaftlich einzusetzen;
- da bei geringen Schäden an der Wegedecke bereits eine Überfahrt pro Richtung ausreichend ist, ist der Wirkungsgrad hoch und der Kraftstoffverbrauch gering.

Weitere Einzelheiten der Erfindung ergeben sich aus der nachfolgenden Beschreibung einer bevorzugten Ausführungsform sowie anhand der Zeichnungen. Dabei zeigen in schematischer Darstellung:
- Figur 1: einen Vertikalschnitt durch eine Walze;
- Figur 2: eine Aufsicht auf die Vorrichtung, nach rechts und nach links verschwenkt;
- Figur 3: eine Vorderansicht der Vorrichtung, im Gegenuhrzeigersinn und im Uhrzeigersinn verschwenkt;
- Figuren 4a bis 4c: eine Seitenansicht der Vorrichtung mit drei verschiedenen Positionen eines Planierschildes;
- Figur 5: den Antriebsstrang der Walze;
- Figur 6: ein Zugfahrzeug mit daran befestigter Vorrichtung in einer Aufsicht, einer Seitenansicht und einer Rückansicht.

Wie Figur 1 zeigt, enthält die Walze 1 ein Stahlrohr 2 mit einem Außendurchmesser von 350 mm und einer Wandstärke von 8 mm. Auf das Stahlrohr 2 sind siebzehn Mitnehmerleisten 3 aus einem Verschleißstahl (Hardox 450) mittels Schweißnähten 4 aufgeschweißt. Auf den in Drehrichtung vorderen Randbereich der Mitnehmerleisten 3 ist jeweils eine Verschleißschicht 5 aus Auftragsdraht aufgeschweißt, die den Abtrag der Walze erhöht. Ein Felgenblatt und die Nabe sind mit den Bezugszeichen 6 und 7 gekennzeichnet.

Der große Durchmesser der Walze bringt einen relativ flachen Einlaufwinkel auf der Wegdecke mit sich, wodurch die Walze 1 über größere Steine leicht hinweg gleiten kann.

Figur 2 zeigt, dass ein Rahmen 8, in dem die Walze 1 gelagert ist, und ein Planierschild 9 gemeinsam über einen Träger 10 an einer Grundplatte 11 mittels eines Gelenks 12 angelenkt ist. Die Grundplatte 11 ist an dem Hubgerüst 13 eines Trägerfahrzeugs 14 befestigt, wie Figur 6 zeigt. Der Rahmen 8 ist über Stege 15 mit einem mittigen Element 16 verbunden, das zusammen mit dem Rahmen 8 und dem Planierschild 9 verschwenkbar ist.

An der Grundplatte 11 sind zwei hydraulische Kolben/Zylindereinheiten 17 angelenkt, deren anderes Ende gelenkig mit dem Rahmen 8 verbunden ist, so dass durch Betätigung der Kolben/Zylindereinheiten 17 der Rahmen 8 mit der Walze 1 und das Planierschild 9 gemeinsam um bis zu 29° nach rechts und nach links verschwenkbar sind. Diese Schwenkbewegungen erfolgen in einer horizontalen Ebene.

Figur 3 zeigt, dass die Walze 1 mit ihrem Rahmen 8 auch in einer vertikalen Ebene nach beiden Seiten um 10° verschwenkbar ist, wobei wiederum auch das Planierschild 9 entsprechend verschwenkt wird. Die Schwenkbewegung wird durch zwei hydraulische Kolben/Zylindereinheiten 18 hervorgerufen, die einenends an der Grundplatte 11 und anderenends an einem mit dem Rahmen 8 verbundenen Rahmenteil 19 angelenkt ist. Durch Betätigung der Kolben/Zylindereinheiten 18 können die Walze 1 und das Planierschild 9 in einer vertikalen Ebene in einem ausgewählten Winkel bis zu 10° verschwenkt werden.

Die Figuren 4a bis 4c zeigen, dass das Planierschild 9 hydraulisch über die Auflagefläche der Walze 1 angehoben werden kann (Figur 4a), zusammen mit der Walze 1 auf der Wegdecke 20 aufliegen kann (Figur. 4b) oder bei angehobener Walze 1 gegen die Wegdecke 20 angepresst sein kann.

Figur 5 zeigt den Antriebsstrang der Walze 1, bei dem das Drehmoment des Zapfwellenabtriebs des Trägerfahrzeugs mittels Gelenkwelle (mit Überlastkupplung) auf die Vorrichtung übertragen wird. Von dort geht das Drehmoment über eine Antriebswelle 21 zu einem Winkelgetriebe 22, von dem das Drehmoment über zwei Antriebswellen 23 verläuft und über einen Kettentrieb 24 zu den Antriebsnaben 25 der Walze 1 übertragen wird.

Figur 6 zeigt, dass die Vorrichtung mit ihrer Grundplatte 11 an dem rückwärtigen Hubgerüst 13 eines Trägerfahrzeugs 14 befestigt ist. Die Vorrichtung ist seitlich verschwenkt, so dass die Walze 1 Wegmaterial von dem seitlichen Randbereich einer Wegdecke abschabt und zur Wegmitte schiebt, wo alle Hohlräume zwischen der Wegdecke und der Walze 1 befüllt werden.

## Patentansprüche

1. Vorrichtung zum Sanieren und Profilieren von beschädigten wassergebundenen Wegdecken, die an ein Trägerfahrzeug (14) montierbar ist, mit einer gegenläufig zur Fahrtrichtung des Trägerfahrzeugs (14) drehbaren Walze (1), an deren Außenumfang Mitnehmervorsprünge angebracht sind,
wobei die Walze (1) über ein Getriebe mit dem Wellenabtrieb des Trägerfahrzeugs (14) verbindbar ist und in einem Rahmen (8) gelagert ist, der an einer Grundplatte (11) angelenkt ist, die an dem Trägerfahrzeug (14) befestigbar ist,
wobei der Rahmen (8) mit der Walze (1) in beiden Richtungen um eine mittige vertikale Achse und um eine mittige horizontale Achse schwenkbar ist, wobei eine Planiereinrichtung (9) in Fahrtrichtung hinter der Walze (1) derart mit dem Rahmen (8) verbunden ist, dass sie gemeinsam mit diesem um die vertikale und die horizontale Achse schwenkbar ist,
wobei die Walze aus einem Stahlrohr besteht, **dadurch gekennzeichnet,**
**dass** die Mitnehmervorsprünge Leisten (3) sind, die in Längsrichtung der Walze (1) verlaufen und sich wenigstens über einen Teil der Länge der Walze (1) erstrecken, wobei die Leisten (3) bei Auflage auf einer Wegdecke (20) geeignet sind, Wegematerial abzuschaben, dass die Planiereinrichtung (9) gegenüber der Walze (1) anhebbar und absenkbar ist,
und **dass** die Planiereinrichtung (9) mit stufenlos verstellbarem Druck gegen die Wegdecke (20) anpressbar ist, um das Gewicht, mit dem die Walze (1) auf der Wegdecke (20) aufliegt, zu verändern, wodurch die Abtragleistung der Walze (1) verstellbar ist, wobei das von der Walze (1) verteilte Material von der Planiereinrichtung (9) geglättet und rückverdichtet wird.

2. Vorrichtung nach Anspruch 1,
**dadurch gekennzeichnet,**
**dass** der Rahmen (8) mit der Grundplatte (11) über im wesentlichen horizontale und vertikale Kolben/Zylindereinheiten (17, 18) antriebsmäßig verbunden ist, die die Schwenkbewegungen hervorrufen.

3. Vorrichtung nach einem der Ansprüche 1 bis 2,
**dadurch gekennzeichnet,**
**dass** die Planiereinrichtung (9) ein Planierschild ist.

4. Vorrichtung nach Anspruch 3,
**dadurch gekennzeichnet,**
**dass** das Planierschild eine ebene Auflagefläche hat.

5. Vorrichtung nach einem der Ansprüche 1 bis 2,
**dadurch gekennzeichnet,**
**dass** die Planiereinrichtung eine Walze ist.

## Claims

1. Apparatus for renovating and profiling damaged water bound road coverings, which is mountable on a support vehicle (14), with a roller (1), which is rotatable oppositely to the direction of travel of the support vehicle (14) and attached to whose outer periphery are engagement projections, wherein the roller (1) is connectable via a gearbox to the output shaft of the support vehicle (14) and is mounted in a frame (8), which is pivotally connected to a base plate (11), which may be fastened to the support vehicle (14), wherein the frame (8) is pivotable with the roller (1) in both directions about a central vertical axis and about a central horizontal axis, wherein a levelling device (9) is connected to the frame (8) behind the roller (1) in the direction of movement so that it is pivotable together with it about the vertical and horizontal axes, wherein the roller consists of a steel pipe, **characterised in that** the engagement projections are bars (3), which extend in the longitudinal direction of the roller (1) and extend over at least a proportion of the length of the roller (1), wherein the bars (3) are suitable for scraping away road material on contact with a road covering (20), that the levelling device (9) is liftable and lowerable with respect to the roller (1) and that the levelling device (9) may be pressed against the road covering (20) with continuously adjustable pressure in order to vary the weight with which the roller (1) engages the road covering (20), whereby the removal rate of the roller (1) is adjustable, whereby the material distributed by the roller (1) is smoothed by the levelling device and recompressed.

2. Apparatus as claimed in Claim 1, **characterised in that** the frame (8) is in drive connection with the base plate (11) by means of substantially horizontal and vertical piston/cylinder units (17, 18), which cause the pivotal movements.

3. Apparatus as claimed in one of Claims 1 to 2, **characterised in that** the levelling device (9) is a bulldozer blade.

4. Apparatus as claimed in Claim 3, **characterised in that** the bulldozer blade has a flat engagement surface.

5. Apparatus as claimed in one of Claims 1 to 2, **characterised in that** the levelling device is a roller.

## Revendications

1. Dispositif d'assainissement et de profilage de revêtements routiers endommagés liés à l'eau qui peut être monté au niveau d'un véhicule porteur (14), avec un rouleau (1) rotatif en sens inverse au sens de la marche du véhicule porteur (14), au niveau de la périphérie extérieure duquel des saillies d'entraînement sont montées,
dans lequel le rouleau (1) peut être relié par le biais d'un engrenage à la sortie d'arbre du véhicule porteur (14) et est logé dans un cadre (8) qui est articulé à une plaque de base (11) qui peut être fixée au véhicule porteur (14),
dans lequel le cadre (8) peut être pivoté avec le rouleau (1) dans les deux sens autour d'un axe médian vertical et autour d'un axe médian horizontal, dans lequel un dispositif de nivellement (9) est relié dans le sens de la marche derrière le rouleau (1) au cadre (8) de telle manière qu'il puisse être pivoté conjointement avec celui-ci autour de l'axe vertical et de l'axe horizontal,
dans lequel le rouleau se compose d'un tube d'acier,
**caractérisé en ce**
**que** les saillies d'entraînement sont des barres (3) qui s'étendent dans le sens longitudinal du rouleau (1) et s'étendent au moins sur une partie de la longueur du rouleau (1), dans lequel les barres (3) sont appropriées lors de l'appui sur un revêtement routier (20) afin de racler du matériau routier,
**que** le dispositif de nivellement (9) peut être levé et abaissé par rapport au rouleau (1),
et **que** le dispositif de nivellement (9) peut être pressé avec une pression réglable en continu contre le revêtement routier (20) afin de modifier le poids avec lequel le rouleau (1) repose sur le revêtement routier (20), par quoi la puissance de déblayage du rouleau (1) est réglable, dans lequel le matériau distribué par le rouleau (1) est lissé et compacté à nouveau par le dispositif de nivellement (9).

2. Dispositif selon la revendication 1,
**caractérisé en ce**
**que** le cadre (8) est relié en entraînement à la plaque de base (11) par le biais d'unités à piston et cylindre (17, 18) sensiblement horizontales et verticales qui suscitent les mouvements pivotants.

3. Dispositif selon l'une des revendications 1 à 2,
**caractérisé en ce**
**que** le dispositif de nivellement (9) est une lame niveleuse.

4. Dispositif selon la revendication 3,
**caractérisé en ce**
**que** la lame niveleuse présente une surface d'appui plane.

5. Dispositif selon l'une des revendications 1 à 2,
**caractérisé en ce**
**que** le dispositif de nivellement est un rouleau.
